# EUROPÄISCHE PATENTANMELDUNG

(11) **EP 4 604 329 A1**
(43) Veröffentlichungstag der Anmeldung: **20.08.2025**
(21) Anmeldenummer: 25156165.0
(22) Anmeldetag: 06.02.2025
(51) Int. Cl.: H01R 13/53, H01R 4/20, H01R 11/01, H01R 13/11

(54) **STECKVERBINDER MIT VERBESSERTER BETRIEBSSICHERHEIT BEI HOHEN ELEKTRISCHEN SPANNUNGEN**

(30) Priorität: 15.02.2024 DE 102024104290
(71) Anmelder: HARTING Electric Stiftung & Co. KG, 32339 Espelkamp (DE)
(72) Erfinder: Kropiewnicki, Norbert, 33739 Bielefeld (DE)

(57) **Zusammenfassung**

Die Erfindung betrifft einen Steckverbinder (1), aufweisend ein Steckverbindergehäuse (2), einen Isolierkörper (3) und zumindest ein zweiteiliges Kontaktelement (4), bestehend aus einem Anschlussteil (4a) und einem Kontaktteil (4b), wobei der Steckverbinder (1) weiterhin eine Teilentladungshülse (7) aufweist und wobei das Anschlussteil (4a) des Kontaktelements (4) zumindest teilweise innerhalb der Teilentladungshülse (7) angeordnet ist.

## Beschreibung

Die Erfindung geht aus von einem Steckverbinder nach der Gattung des unabhängigen Anspruchs 1.

Derartige Steckverbinder werden insbesondere in der Bahnindustrie zur Übertragung hoher Ströme und/oder beim Einsatz von hohen Spannungen eingesetzt. Oftmals werden die Kontaktelemente derartiger Steckverbinder einer Stromstärke von tausend Ampere und mehr ausgesetzt.

### Stand der Technik

Die DE 10 2019 132 127 A1 zeigt ein elektrisches Kontaktelement zur Übertragung hoher Ströme, wobei das elektrische Kontaktelement zweiteilig ausgebildet ist, wobei das eine Teil in das andere einsteckbar bzw. einschiebbar ist und die beiden Teile orthogonal zueinander ausgerichtet sind.

Aufgrund der dadurch entstehenden komplexen Geometrie des Kontaktelements, kann es lokal, insbesondere im Anschluss- bzw. Crimpbereich, zu einer so genannten Teilentladung kommen.

### Aufgabenstellung

Die Aufgabe der Erfindung besteht darin, einen Steckverbinder für den Einsatz von hohen Strömen und/oder Spannungen vorzuschlagen, bei welchem Teilentladungen möglichst vermieden werden.

Die Aufgabe wird durch den Gegenstand des unabhängigen Anspruchs 1 gelöst.

Vorteilhafte Ausgestaltungen der Erfindung sind in den Unteransprüchen und der folgenden Beschreibung angegeben.

Der erfindungsgemäße Steckverbinder weist zumindest ein Steckverbindergehäuse, einen Isolierkörper und zumindest ein zweiteiliges Kontaktelement, bestehend aus einem Anschlussteil und einem Kontaktteil, auf.

Der Isolierkörper ist innerhalb des Steckverbinders angeordnet. Vorzugsweise besteht das Steckverbindergehäuse aus einem elektrisch leitenden Material, insbesondere aus Metall.

Der erfindungsgemäße Steckverbinder weist eine Teilentladungshülse auf. Das Anschlussteil des Kontaktelements ist zumindest teilweise innerhalb der Teilentladungshülse angeordnet.

Durch das Umhüllen des Anschlussteils des Kontaktelements mit der Teilentladungshülse, stellt sich ein einheitliches Potential im inneren der Teilentladungshülse ein. Das Kontaktelement bekommt durch die Teilentladungshülse insgesamt eine homogenere, insbesondere eine rundliche und ebene Oberfläche, ohne angrenzende Luftspalte. Hierdurch werden Teilentladungen wirksam vermieden und eine höhere Betriebsspannung des Steckverbinders ermöglicht.

Vorzugsweise weist das Anschlussteil einseitig eine axiale Öffnung aufweist, die als Crimpanschluss für einen elektrischen Leiter ausgebildet ist. Am anderen Ende weist das Anschlussteil eine radiale Durchgangsöffnung auf, in welche das Kontaktteil einführbar ist. Das Kontaktteil ist beispielweise als Stiftkontakt ausgebildet.

Vorzugsweise ist innerhalb der Durchgangsöffnung ein umlaufendes Kontaktband angeordnet ist. Hierdurch wird ein zuverlässiger elektrischer Kontakt zwischen Anschlussteil und Kontaktteil gewährleistet.

Das Innere Teilentladungshülse ist der Geometrie des Anschlussteils des Kontaktelements nachempfunden. Vorteilhafterweise ist die Teilentladungshülse im Wesentlichen zylinderförmig ausgebildet.

Vorzugsweise weist die Teilentladungshülse eine Einschuböffnung aufweist. Das Anschlussteil wird in die Einschuböffnung ins Innere der Teilentladungshülse eingeschoben. Die Teilentladungshülse weist weiterhin eine Kontaktöffnung auf, die mit der Durchgangsöffnung des Anschlussteils korreliert.

Vorteilhafterweise besteht die Teilentladungshülse aus einem elektrisch leitenden Material, insbesondere aus Metall. Dadurch bildet die Teilentladungshülse mit dem Kontaktelement eine elektrische leitende Einheit.

In einer bevorzugten Ausführungsform besteht die Teilentladungshülse aus Aluminium. Diese Materialwahl hat sich in Tests als besonders vorteilhaft erwiesen.

Vorzugsweise ist die Teilentladungshülse außenseitig von einem nichtleitenden Material ummantelt. Hierdurch wird insbesondere ein homogener Übergang zum Isolierkörper bereitgestellt.

Vorzugsweise ist das nichtleitende Material in einem Spritzgussverfahren auf der Teilentladungshülse aufgebracht. Diese Methode ist besonders preisgünstig.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Schnittdarstellung eines erfindungsgemäßen Steckverbinders,
- Fig. 2: eine perspektivische Darstellung eines Anschlussteils eines Kontaktelements des Steckverbinders und
- Fig. 3: eine Schnittdarstellung des Anschlussteils des Kontaktelements des Steckverbinders.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt eine Schnittdarstellung eines erfindungsgemäß ausgestalteten Steckverbinders 1. Der Steckverbinder 1 weist ein Steckverbindergehäuse 2 auf, in welchem ein Isolierkörper 3 angeordnet ist. Das Steckverbindergehäuse 2 besteht im Wesentlichen aus Aluminium.

Innerhalb des Isolierkörpers 3 ist ein zweiteiliges Kontaktelement 4, bestehend aus einem Anschlussteil 4a und einem Kontaktteil 4b, angeordnet. Das Anschlussteil 4a weist an einem Ende eine axiale Öffnung 5 aufweist, die als Crimpanschluss zum Anschluss eines elektrischen Leiters vorgesehen ist. Am anderen Ende weist das Anschlussteil 4a eine radiale Durchgangsöffnung 6 auf, in welche das Kontaktteil 4b ein- bzw. durchführbar ist. Die Geometrie des Kontaktteils 4b ist nicht erfindungswesentlich, so dass das Kontaktteil 4b in Figur 3 nur schematisch dargestellt ist.

Das Anschlussteil 4a und das Kontaktteil 4b des Kontaktelements 4 sind im Wesentlichen orthogonal zueinander angeordnet. Dadurch kann der Steckverbinder 1 gewinkelt ausgeführt sein, wobei die Kabelanschlussrichtung und die Steckrichtung sich in einem 90°-Winkel schneiden.

Der erfindungsgemäße Steckverbinder 1 weist eine Teilentladungshülse 7 auf, die in Figur 2 separat dargestellt ist. Im zusammengebauten Zustand ist das Anschlussteil 4a des Kontaktelements 4 innerhalb der Teilentladungshülse 7 angeordnet.

Die Teilentladungshülse 7 weist eine Einschuböffnung 9 auf. Das Anschlussteil 4a kann in Richtung des Pfeils P in die Teilentladungshülse 7 eingeschoben werden. Die Teilentladungshülse 7 weist eine Kontaktöffnung 8 auf, die mit der Durchgangsöffnung 6 des Anschlussteils 4a korreliert. Hierdurch kann das Kontaktteil 4b weiterhin in das Anschlussteil 4a eingeschoben werden.

Innerhalb der Durchgangsöffnung 6 des Anschlussteils 4a ist ein umlaufendes Kontaktband 10 angeordnet. Durch das Kontaktband 10 wird eine zuverlässig elektrisch leitende Verbindung zwischen Anschlussteil 4a und Kontaktteil 4b hergestellt.

Die Teilentladungshülse 7 ist im Wesentlichen als offener Hohlzylinder ausgestaltet. Die Teilentladungshülse 7 besteht aus Aluminium und damit - in diesem Ausführungsbeispiel - aus demselben Material wie das Steckverbindergehäuse 2 des Steckverbinders 1. Außenseitig ist die Teilentladungshülse 7 von einem Kunststoffmaterial umspritzt.

Der Steckverbinder 1 weist kabelanschlussseitig einen Kabelabgang 11 auf, der eine dichtende und zugentlastende Funktion für das angeschlossene Kabel (nicht gezeigt) übernimmt.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbinder
- 2: Steckverbindergehäuse
- 3: Isolierkörper
- 4: Kontaktelement
- 5: Axiale Öffnung des Kontaktelements 4
- 6: Radiale Durchgangsöffnung des Kontaktelements 4
- 7: Teilentladungshülse
- 8: Kontaktöffnung der Teilentladungshülse 7
- 9: Einschuböffnung der Teilentladungshülse 7
- 10: Kontaktband
- 11: Kabelabgang

## Patentansprüche

1. Steckverbinder (1), aufweisend ein Steckverbindergehäuse (2), einen Isolierkörper (3) und zumindest ein zweiteiliges Kontaktelement (4), bestehend aus einem Anschlussteil (4a) und einem Kontaktteil (4b),
wobei der Steckverbinder (1) weiterhin eine Teilentladungshülse (7) aufweist und wobei das Anschlussteil (4a) des Kontaktelements (4) zumindest teilweise innerhalb der Teilentladungshülse (7) angeordnet ist.

2. Steckverbinder (1) nach Anspruch 1
**dadurch gekennzeichnet, dass**
wobei das Anschlussteil (4a) an einem Ende eine axiale Öffnung (5) aufweist, die als Crimpanschluss für einen elektrischen Leiter ausgebildet ist und wobei das Anschlussteil (4a) am anderen Ende eine, insbesondere radiale, Durchgangsöffnung (6) aufweist, in welche das Kontaktteil (4b) einführbar ist.

3. Steckverbinder (1) nach vorstehendem Anspruch
**dadurch gekennzeichnet, dass**
innerhalb der Durchgangsöffnung (6) zumindest ein umlaufendes Kontaktband (10) angeordnet ist.

4. Steckverbinder (1) nach einem der vorstehenden Ansprüche **dadurch gekennzeichnet, dass**
die Teilentladungshülse (7) im Wesentlichen zylinderförmig ausgebildet ist.

5. Steckverbinder (1) nach einem der vorstehenden Ansprüche **dadurch gekennzeichnet, dass**
die Teilentladungshülse (7) eine Einschuböffnung (9) aufweist, durch welche das Anschlussteil (4a) des Kontaktelements (4) in die Teilentladungshülse (7) einschiebbar ist und
dass die Teilentladungshülse (7) eine Kontaktöffnung (8) aufweist, die mit der Durchgangsöffnung (6) des Anschlussteils (4a) korreliert.

6. Steckverbinder (1) nach einem der vorstehenden Ansprüche **dadurch gekennzeichnet, dass**
die Teilentladungshülse (7) aus einem elektrisch leitenden Material besteht.

7. Steckverbinder (1) nach vorstehendem Anspruch
**dadurch gekennzeichnet, dass**
die Teilentladungshülse (7) aus Aluminium besteht.

8. Steckverbinder (1) nach einem der vorstehenden Ansprüche **dadurch gekennzeichnet, dass**
die Teilentladungshülse (7) außenseitig von einem nichtleitenden Material ummantelt ist.

9. Steckverbinder (1) nach vorstehendem Anspruch
**dadurch gekennzeichnet, dass**
das nichtleitende Material in einem Spritzgussverfahren auf die Teilentladungshülse (7) aufgebracht ist.

10. Steckverbinder (1) nach einem der vorstehenden Ansprüche **dadurch gekennzeichnet, dass**
das Steckverbindergehäuse (2) aus einem elektrisch leitenden Material besteht.

11. Steckverbinder (1) nach vorstehendem
**dadurch gekennzeichnet, dass**
das Steckverbindergehäuse (2) aus Aluminium besteht.
